# EUROPÄISCHE PATENTSCHRIFT

(11) **EP 2 737 519 B1**
(45) Veröffentlichungstag und Bekanntmachung des Hinweises auf die Patenterteilung: **04.11.2015**
(21) Anmeldenummer: 12743130.2
(22) Anmeldetag: 26.07.2012
(51) Int. Cl.: H01J 61/34, H01J 61/54, H01J 61/82

(54) **HOCHDRUCKENTLADUNGSLAMPE MIT ZÜNDHILFE**
HIGH-PRESSURE DISCHARGE LAMP HAVING AN IGNITION AID
LAMPE À DÉCHARGE À HAUTE INTENSITÉ DOTÉE D'UN DISPOSITIF D'AIDE À L'AMORÇAGE

(30) Priorität: 28.07.2011 WO PCT/EP2011/063053
(43) Veröffentlichungstag der Anmeldung: 04.06.2014
(73) Patentinhaber: OSRAM GmbH, 80807 München (DE)
(72) Erfinder: BUTTSTAEDT, Johannes, 14612 Falkensee (DE); FIDLER, Uwe, 10551 Berlin (DE); LICHTENBERG, Stefan, 59439 Holzwickede (DE); ROSENBAUER, Georg, 91717 Wassertrüdingen (DE)
(86) Internationale Anmeldenummer: PCT/EP2012/064716
(87) Internationale Veröffentlichungsnummer: WO 2013/014243

(56) Entgegenhaltungen:
- EP-A2- 2 469 579
- WO-A1-2010/131574
- JP-A- 2004 039 496
- DATABASE WPI Week 201107 Thomson Scientific, London, GB; AN 2011-A63886 XP002672842, -& JP 2011 009090 A (USHIO INC) 13. Januar 2011 (2011-01-13)

## Beschreibung

### Technisches Gebiet

Die Erfindung geht aus von einer Hochdruckentladungslampe gemäß dem Oberbegriff des Anspruchs 1. Derartige Lampen sind insbesondere Hochdruckentladungslampen für Allgemeinbeleuchtung.

### Stand der Technik

Aus der US 5 811 933 ist eine Hochdruckentladungslampe mit keramischem Entladungsgefäß bekannt, bei der eine Zündhilfe verwendet wird. Die Zündhilfe ist ein sog. UV-Enhancer. Ähnliches ist aus DE 20 2010 011 029 bekannt. Dort ist eine Folien-Elektrode beschrieben.

Es ist außerdem bekannt, dass der Abstand der inneren Elektrode des UV-Enhancers zur Innenwand einen wesentlichen Einfluss auf die Zündspannung des UV-Enhancer hat. WO 2010/131574 zeigt Ausführungsbeispiele zu einer Geometrievariation der inneren Elektrode. Dort wird zusätzlich zur Molybdänfolie ein weiteres metallisches Bauteil in den UV-Enhancer eingebracht, welches den Ladungstransport der dielektrisch behinderten Entladung begünstigt. Dies ist allerdings kostenintensiv.

Aus dem Dokument JP2011-009090A ist ebenfalls eine Hochdruckentladungslampe mit einem UV-Enhancer als Zündhilfe bekannt. Der UV-Enhancer ist als zylindrischer Quarzglasbehälter ausgebildet, in dem eine innere folienartige Elektrode so untergebracht ist, dass sie zur Achse des Behälters im wesentlichen parallel ist. Außerdem ist die folienartige Elektrode so im Behälter angeordnet, dass ihr stirnseitiger Rand der Stirnseite des Behälters nahekommt. Schließlich weist der UV-Enhancer eine externe Elektrode auf, die auf der Außenseite des Behälters angebracht ist. Eine ähnliche Hochdruckentladungslampe ist auch in der oben genannten WO 2010/131574 A1 (= EP 2 431 999 A1), sowie in EP 2 469 579 A2 offenbart.

### Darstellung der Erfindung

Die Aufgabe der vorliegenden Erfindung ist es, eine Hochdruckentladungslampe bereitzustellen, deren Zündung zuverlässig erfolgt.

Dies gilt insbesondere für Metallhalogenidlampen, wobei das Material des Entladungsgefäßes Quarz oder Keramik ist.

Diese Aufgabe wird gelöst durch die kennzeichnenden Merkmale des Anspruchs 1.

Besonders vorteilhafte Ausgestaltungen finden sich in den abhängigen Ansprüchen.

Für die zuverlässige Zündung von Krypton85-freien Hochdruckentladungslampen wird UV-Strahlung eingesetzt. Diese wird häufig durch UV-Enhancer bereitgestellt. Für eine zuverlässige Zündung aller Hochdruckentladungslampen ist UV-Strahlung im Wellenlängenbereich < 280 nm erforderlich. Eine untere Schwelle von ca. 160 nm ergibt sich aus dem Transmissionsbereich des Entladungsgefäßes (Quarz oder Keramik). Zur Lösung dieses Problems sind vor allem quecksilberhaltige UV-Enhancer mit Strahlung im o.g. Bereich, insbesondere bei einer Wellenlänge von 254 nm zum Einsatz gekommen. Zur Reduzierung des Quecksilbergehaltes in Hochdruckentladungslampen sind UV-Enhancer ohne Quecksilber mit entsprechender UV-Emission notwendig.

Das Gefäß des UV-Enhancers kann aus Quarz oder einem anderen UV-durchlässigem Glas, vor allem Hartglas, bestehen. Auch Lösungen mit einem UV-Enhancer, bei dem das Entladungsgefäß aus Keramik besteht, sind möglich, sofern das Entladungsgefäß im UV transluzent ist.

Für den Fall eines Quarzglas-Entladungsgefäßes ist eine Molybdänfolie vorgesehen, die die gasdichte Durchführung durch das Quarzglas gewährleistet und als Stromzuführung wirkt. Gleichzeitig ist sie die innere Elektrode des UV-Enhancers. Im Fall des UV-durchlässigen Glases kann die Stromzuführung durch das Glas auch mit einem Draht oder Stift erfolgen. Bei einem keramischen Entladungsgefäß sind entsprechende Techniken anzuwenden wie aus dem Bau von keramischen Entladungsgefäßen allgemein bekannt.

Die Zündspannung des UV-Enhancers ist direkt abhängig vom Abstand der inneren Elektrode zur Innenwand des Entladungsgefäßes. Daraus ergeben sich für unterschiedliche Basistechnologien unterschiedliche Lösungsansätze.

Für UV-Enhancer mit Entladungsgefäß aus Quarzglas sind folgende Ausführungsformen als vorteilhaft.

Der Teil der Molybdänfolie, der im Innern des Entladungsgefäßes angeordnet ist, kann teilweise oder vollständig gebogen sein. Damit wird der Abstand zur Innenwand gering gehalten. Besonders bevorzugt ist es, wenn die Molybdänfolie über eine Federwirkung sich zwischen gegenüberliegenden Innenwänden des normalerweise zylindrischen Entladungsgefäßes einspannen kann. Damit wird der Abstand zur Innenwand auf das denkbare Minimum verringert.

Eine hohe Wahrscheinlichkeit für eine Entladung im UV-Enhancer erhält man in dem Bereich, wo sich die höchsten elektrischen Feldstärken an der internen Elektrode ergeben. Dies wird effektiv dort erzielt, wo der geringste Abstand zwischen externer Elektrode und innerer Elektrode des UV-Enhancers besteht. Für eine hohe UV-Intensität des UV-Enhancers ist es wünschenswert, möglichst viele Stellen vorzusehen, an denen ein sehr geringer Abstand herrscht.

Eine weitere Möglichkeit ist, den Abstand der inneren Molybdänfolie zu einer Pumpspitze des Entladungsgefäßes aus Quarzglas zu reduzieren.

Eine weitere Ausführungsform ist es, das Entladungsgefäß, insbesondere aus Quarzglas, so zu formen, dass dadurch ebenfalls wieder der Abstand zur Molybdänfolie reduziert wird. Dies hat den Vorteil, dass sich die Molybdänfolie leichter einfädeln lässt und dann beim Quetschen oder in einem separaten Schritt nach dem Quetschen das Quarzglas so verformt wird, dass der Abstand zur Molybdänfolie gezielt reduziert wird. Im besten Fall berührt das Quarzglas dann die Molybdänfolie. Eine derartige Verformung kann lokal sein, etwa in der Mitte des Entladungsgefäßes oder sonst insbesondere dort, wo die externe Elektrode sitzt. Die Verformung kann aber auch über einen größeren Teil des Entladungsgefäßes erfolgen oder sogar über das komplette Entladungsgefäß.

Wenn die externe Elektrode in Höhe der Einschnürung das Entladungsgefäß berührt, schöpft dies das Potential an möglicher Reduktion der Zündspannung bestmöglich aus.

Hohe Feldstärken werden generell durch möglichst scharfe Folienkanten begünstigt.

Bevorzugt ist die verwendete Molybdänfolie dotiert, insbesondere mit Yttriumoxid, insbesondere mit 0,2 bis 2 Gew.-% . weitere vorteilhafte Oxide sind Ceroxid und Lanthanoxid. Diese genannten Oxide können auch in Mischung verwendet werden. Als Füllung können übliche Füllungen verwendet werden, insbesondere Edelgase wie Argon, Penninggemische wie Argonweiteres Edelgas oder Mischungen von Edelgasen und Halogenen oder Halogenverbindungen wie insbesondere Dibrommethan.

Es ist bekannt, dass Fluor Glas angreift. Daher können Fluor-Verbindungen bevorzugt nur in einem keramischen UV-Enhancer eingesetzt werden oder in einem beschichteten Glaskolben. Zur Erzeugung der UV-Strahlung der Halogen-Dimere Cl₂*, Br₂* und F₂* ist eine Füllung des UV-Enhancers mit 100% Chlorgas und der anderen oben genannten gasförmigen Halogenverbindungen sowie Verbindungen mit hinreichendem Dampfdruck möglich. Aber auch bei Zugabe von sortenreinen oder gemischten Edelgasen (Helium, Neon, Argon, Krypton und Xenon) kann die Halogen-Dimer Strahlung erzeugt werden.

Zur Erzeugung der Edelgas-Halogen Excimere ArCl*, KrCl*, ArF*, KrF*, ArBr* und KrBr* werden die gasförmigen Halogenverbindungen verbindungen mit den entsprechenden Edelgasen gemischt. Auch hier können unter Umständen Kombinationen von Edelgasen hinzugemischt werden.

Der Druck des Füllgases im UV-Enhancer liegt im Bereich 1 mbar bis 1 bar. Die Intensität der erzeugten UV-Strahlung steigt typischerweise mit dem Fülldruck, so dass eine Obergrenze für den Druck sich aus der Zündspannung der UV-Enhancer ergibt, die auf die Zünd- und Betriebsgeräte der Lampe ausgelegt werden muss.

Im Prinzip ist auch die Realisierung von UV-Enhancern mit zwei Elektroden möglich, auch der Einbau von weiteren Bauelementen, wie z.B. ein Kondensator (US 4,987,344) oder noch komplexere Ansteuerungen (US 4,721,888) ist möglich, um den Strom durch den UV-Enhancer zu begrenzen. Im allgemeinen haben sich aber UV-Enhancer durchgesetzt, die eine innere und externe Elektrode haben und eine dielektrisch behinderte Entladung nutzen. Diese UV-Enhancer sind relativ preiswert.

### Kurze Beschreibung der Zeichnungen

Im Folgenden soll die Erfindung anhand mehrerer Ausführungsbeispiele näher erläutert werden. Die Figuren zeigen:
Fig. 1 eine Hochdruckentladungslampe mit Zündhilfe, schematisch (Figur 1a) und im Ausschnitt (Figur 1b);
Fig. 2 verschiedene Ausführungsbeispiele eines UV-Enhancers in Quarzglasausführung (Figur 2e-g); sowie keinen Bestandteil der Erfindung bildende Alternativen (Fig. 2a-d, h);
Figur 3 die Draufsicht auf die Beispiele der Fig. 2a-d;
Figur 4 die Draufsicht auf Ausführungsbeispiele mit eingepasster Folie;
Figur 5 die Draufsicht auf Ausführungsbeispiele mit verformtem Entladungsgefäß;
Figur 6 die Seitenansicht von keinen Bestandteil der Erfindung bildenden Beispielen mit verformtem Entladungsgefäß;
Figur 7 keinen Bestandteil der Erfindung bildenden Beispiele für Folien mit bevorzugter Kantengestaltung.

### Bevorzugte Ausführungsform der Erfindung

In Figur 1 ist eine Metallhalogenidlampe 1 schematisch (Figur 1a) gezeigt, bei der ein Entladungsgefäß 2 aus PCA in einem Außenkolben 3 aus Quarzglas enthalten ist, der mit einem Sockel 4 abgeschlossen ist. Das Entladungsgefäß 2 hat zwei Enden, an dem Kapillaren 5 sitzen.

Das Entladungsgefäß 2 ist mit einer Metallhalogenidfüllung versehen, wie an sich bekannt. Es ist im Außenkolben 3 mittels eines Gestells 6 gehaltert, das einen kurzen Gestelldraht 7 und einen langen Bügeldraht 8 aufweist. Auf einer ersten Kapillare 5 sitzt ein UV-Enhancer 10, der mit dem kurzen Gestelldraht 7 über eine Zuleitung 11 verbunden ist. Die Gegenelektrode dazu, auch externe Elektrode genannt, ist ein Folienband 9, das sich vom Bügeldraht 8 zum UV-Enhancer 10 hin erstreckt und diesen halbkreisförmig umrundet. Im Prinzip genügt auch ein Draht oder eine ausreichende Nähe des Bügeldrahts zum UV-Enhancer 10 für die Funktion der Gegenelektrode. Bevorzugt ist ein möglichst geringer Abstand sowie ein möglichst großer Kontaktbereich, der nicht nur eine Spitze, sondern wenigstens einen Viertelkreis bis Halbkreis umfasst, wie in Figur 1b dargestellt.

Figur 2a zeigt im Detail einen Behälter oder Entladungsgefäß 12 des UV-Enhancers 10 nach einem keinen Bestandteil der beanspruchten Erfindung bildenden Beispiel.

Der Behälter 12 ist im Prinzip ein dosen- oder tassenartiges Rohr aus Quarzglas mit Seitenwand 13, Bodenteil 14 und Kuppel 15. Der Behälter kann auch aus Hartglas gefertigt sein.

Wesentlich für die Erfindung ist, dass der Behälter 12 eine Füllung aus Halogengas, oder auch Halogengas kombiniert mit Edelgas, insbesondere einem Penninggemisch oder Argon, aufweist.

Der Behälter 12 weist einen rohrartigen Hohlraum 17 auf, in den von einer Seite, dem Bodenteil 14, eine Elektrode 18 hinhineinragt. Die Elektrode ist in einer dem Bodenteil 14 zugeordneten Quetschung 16 abgedichtet.

Die Länge der Elektrode 18 im Behälter 12 ist erheblich länger als die Länge L des Hohlraums 17. Sie ist bevorzugt um mindestens 20 % länger als L. Dabei ist die Elektrode 18 gemäß Figur 2a im Hohlraum gebogen, so dass sie an zwei gegenüberliegenden Seitenwänden federnd anliegt. Die Elektrode hat also eine Biegung in der Nähe der Biegung.

Der Hohlraum 17 muss in jedem Fall groß genug sein, um die einzige Elektrode 18 aufzunehmen, wobei der UV-Enhancer nach dem Prinzip der dielektrisch behinderten Entladung arbeitet. Die Elektrode 18 ist eine Folie, meist aus W oder Mo. Sie hat am äußeren Ende 19 einen Kontaktdraht 11 angesetzt, siehe Figur 1. Die Elektrode 18 wird in den Hohlraum 17 eingeführt. Dann wird ein Füllgas in den Hohlraum 17 eingefüllt und der Hohlraum, insbesondere mit einer Quetschung 16, verschlossen.

In Figur 2b ist ein keinen Bestandteil der beanspruchten Erfindung bildendes Beispiel gezeigt, bei dem die Elektrode einen Knick aufweist, der in der Nähe der Kuppel 15 sitzt.

In Figur 2c ist ein keinen Bestandteil der beanspruchten Erfindung bildendes Beispiel gezeigt, bei dem die Elektrode 18 in der Achse eingeschnitten ist und dadurch einen axialen Stamm 19 und zwei Äste 20 bildet. Die zwei Äste 20 sind zu zwei Seiten abgebogen. Selbstverständlich kann diese Gestalt auch auf andere Weise erzeugt werden, indem beispielsweise an einen Stamm 19 zwei separate Äste oder auch mehr Äste angesetzt werden.

In Figur 2d ist ein keinen Bestandteil der beanspruchten Erfindung bildendes Beispiel gezeigt, bei dem die Elektrode 18 in der Achse eingeschnitten ist und dadurch einen axialen Stamm 19 und zwei Aste 20 bildet. Die zwei Äste 20 sind zu zwei Seiten abgeknickt. Selbstverständlich kann diese Gestalt auch auf andere Weise erzeugt werden, indem beispielsweise an einen Stamm 19 zwei separate Äste oder auch mehr Äste angesetzt werden.

Im Ausführungsbeispiel gemäß Figur 2e ist der Behälter 12 mit einer verdickten, konvex gewölbten Kuppel 25 versehen, diese Verdickung ist aber nicht unbedingt erforderlich. Die folienartige Elektrode 18 liegt mit ihrer Spitze 26 an der Innenwand der konkav gewölbten Kuppel 15 (wie in Figur 2a) bzw. der verdickten Kuppel 25 an. Die Folie 18 ist etwas länger als die Innenlänge des Behälters 12. Dadurch ist sie etwas gestaucht. Je nach Länge LF der Folie im Innenvolumen relativ zur axialen Länge L des Innenvolumens (der Wert LF/L liegt bevorzugt im Bereich 1,0 bis 1,2) und Innendurchmesser des Behälters ist die Folie nur leicht zur Innenwand hingebogen oder berührt sogar die Innenwand, wie letzteres in Figur 2e dargestellt ist. Für die Wirkung als effektiver UV-Enhancer genügt es allerdings schon wenn LF/L knapp unter 1 liegt, also insbesondere bei 0,9 oder ab 0,95.

Dieses Ausführungsbeispiel wird dadurch hergestellt, dass die folienartige Elektrode 18 während des Prozesses des Abschmelzens der Pumpspitze, wobei sich eine Kuppe bildet, sich das Quarzglas in Richtung Quetschung 16 zusammengedrückt wird. Bedingt durch einen gegenüber dem Atmosphärendruck verringerten Fülldruck wird beim Abschmelzen das teigige Glas der Pumpspitze in den Innenraum des UV-Enhancers hineingezogen.

Die Randbedingungen für das bauchige Anliegen der Mo-Folie an die zylindrische Wand ist eine möglichst kleine Dicke der Mo-Folie. Typischerweise werden dazu Mo-Folien mit Dicken < 20µm verwendet, insbesondere 5 bis 20 µm, die dann eine geringe Steifigkeit aufweisen und sich durch die aufliegende Pumpspitze leicht ausbauchen können.

Natürlich kann eine gemäß Abbildung 4a-4c seitlich gefaltete oder gebogene Folie nicht zusätzlich in Längsrichtung ausgebaut werden, da hier die Steifigkeit der Mo-Folie in Längsrichtung zu groß ist. Sie legt sich dabei in etwa in der Mitte des Entladungsgefäßes an der Innenwand an. Die Folienoberkante 26 ist dabei noch im Gasraum angeordnet. Für diese Variante wird die Länge der Folie bevorzugt im Bereich von 105 bis 115 % von L angesiedelt.

Alternativ ist gemäß Figur 2f ein ähnliches Ausführungsbeispiel gezeigt, bei dem die Folienoberkante 27 in der Kuppe 25, die durch Abschmelzung entsteht, eingebettet ist. Für diese Variante wird die Länge der Folie bevorzugt im Bereich von 115 bis 130 % von L angesiedelt.

Ein weiteres Ausführungsbeispiel ist in Figur 2g gezeigt. Dabei wird die folienartige Elektrode 18 mehrfach geknickt. Sie kann auch hier beim Prozess des Abschmelzens der verdickten Kuppe 25 zusammengedrückt werden, so dass sich mehrere Knickpunkte 30 ergeben, an denen die Elektrode 18 der Innenwand des Behälters nahekommt.

Ein konkretes Ausführungsbeispiele der Füllung ist ein UV-Enhancer, bei dem als Füllgas Krypton mit einer 0,5 vol-% Beimischung von Chlorgas Cl₂ eingesetzt wird. Der UV-Enhancer zeigt starke UV-Strahlung der Excimer-Linie KrCl* bei einer Wellenlänge von 222 nm. Der Kaltfülldruck liegt im Bereich 500 - 700 mbar.

Die Ausführungsbeispiele und keinen Bestandteil der beanspruchten Erfindung bildenden Beispiele der Figur 2 eignen sich prinzipiell jeweils gut dafür, mit externen Elektroden zusammenzuwirken. Vorteilhaft werden dabei externe Elektroden verwendet, die in der Mitte des zylindrischen Teils des Behälters 12 den UV-Enhancer ringförmig umschließen und insbesondere eine flächige Ausdehnung haben. Beispielsweise wird ein Folienband 32 oder ein flachgepresster Draht verwendet. Siehe dazu die Darstellung in Figur 2g und 2h.

Eine hohe Wahrscheinlichkeit für die Ausbildung einer Entladung erhält man in einem Bereich, wo sich möglichst hohe elektrische Feldstärken an der inneren Elektrode 18 ergeben. Dies lässt sich dadurch erreichen, dass ein möglichst geringer Abstand zwischen externer Elektrode 32 und interner Elektrode 18 besteht. Für eine möglichst hohe Intensität der vom UV-Enhancer erzeugten UV-Strahlung ist es vorteilhaft, möglichst viele Orte bereitzustellen, an denen eine derartige Bedingung erfüllt ist. Daher sind möglichst viele Berührungspunkte der inneren Elektrode 18 zur Seitenwand 13, und zwar möglichst in Höhe der externen Elektrode 32, wünschenswert. insbesondere gilt dies für das Ausführungsbeispiel gemäß Figur 2g.

Figur 3a zeigt die keinen Bestandteil der beanspruchten Erfindung bildenden Beispiele der Figur 2a und 2b in Draufsicht. Die Breite B der Folie beträgt bevorzugt 40 bis 80% des Innendurchmessers des Behälters 12.

Figur 3b zeigt die keinen Bestandteil der beanspruchten Erfindung bildenden Beispiele der Figur 2c und 2d in Draufsicht. Die Breite B der Folie beträgt bevorzugt 40 bis 80% des Innendurchmessers des Behälters 12. Die Äste 20 sind dabei insbesondere unsymmetrisch aus der Folie geschnitten, so dass ihre Breite B1 und B2 sich um wenigstens 20% unterscheidet. Dabei gilt B = B1+B2.

Für die Beispiele gemäß Figur 2a und 2b erhält man vier Punkte, an denen die folienartige Elektrode 18 der Seitenwand 13 besonders nahe kommt oder diese sogar berührt. Für die Beispiele gemäß Figur 2c und 2d sind dies zwei Punkte. Für das Ausführungsbeispiel der Figur 2g sind mehrere Punkte, wobei die Anzahl von der Zahl der Faltungen der Elektrode 18 abhängt.

Eine Ausführungsform der Erfindung verwendet eine Folie 38, deren Breite C etwas größer als der Innendurchmesser ID des Behälters 12 gewählt ist, bevorzugt ist C =105 bis 110% ID. Figur 4a zeigt oben eine Folie 18A vor dem Einführen in den Behälter um ihre ungefaltete Breite C zu demonstrieren. Gemäß Figur 4A wird diese Folie 38 in den zylindrischen Teil eingepasst. Dabei wird die Folie vor dem Einpassen einfach oder mehrfach gebogen oder geknickt, so dass sie in den Behälter 12 eingeführt werden kann und sich dort aufgrund ihrer Federkraft nach außen spreizt und dadurch an der Seitenwand 13 anliegt.

Figur 4a zeigt ein Ausführungsbeispiel mit einem Knick 40, Figur 4b ein Ausführungsbeispiel einer Elektrode 38 mit mehreren Knicken 40 und Figur 4 c ein Ausführungsbeispiel mit sanfter Biegung 41.

Erfindungsgemäß ist ein Bereich der Elektrode, der zur Kuppel 25 zeigt, zugespitzt. Ein bevorzugtes Ausführungsbeispiel weist dabei eine geformte Folienoberkante gemäß Figur 4d auf. Dabei ist die zur Kuppel 25 zeigende Oberkante 42 dreieckförmig angespitzt, was das Einführen der folienartigen Elektrode 38 in den Behälter 12 erleichtert. Diese Zuspitzung kann beispielsweise durch Umknicken der Folienkante oder bereits beim Schneidprozess der Folie erfolgen.

Figur 5 zeigt Ausführungsbeispiele, bei denen der Abstand zwischen Elektrode 18 und Seitenwand 13 des Behälters 12 durch Formen des Behälters 12 kontrolliert wird. Dabei wird der Abstand durch Einschnüren des Behälters reduziert, so dass sich quasi je zwei Breitseiten und Schmalseiten des Behälters definieren lassen. Diese Anordnung hat den prinzipiellen Vorteil, dass sich die folienartige Elektrode 18 leicht in den Behälter 12 einfädeln lässt, indem sie über die Breitseite eingefädelt wird und danach gedreht wird.

Alternativ wird umgekehrt vorgegangen. Der Behälter 12 ist anfänglich zylindrisch, die Folie wird eingeführt und erst danach wird der Behälter wird erst danach verformt. Diese Verformung kann insbesondere zusammen mit dem Quetschprozess durchgeführt werden, bei dem ohnehin eine Erwärmung des Behälters 12 notwendig ist. Im Idealfall berührt dabei die Elektrode 18 die Seitenwand oder kommt ihr zumindest sehr nahe.

Figur 5a zeigt ein Ausführungsbeispiel, bei dem der Behälter 12, der anfänglich zylindrisch war, elliptisch verformt ist. Dabei liegt die Kante der Elektrode 18 an den Schmalseiten 48 an und ist quer zu den Breitseiten 49.

Figur 5b zeigt ein Ausführungsbeispiel, bei dem der Behälter 12 in Höhe der Folienkante 50 eingedrückt ist und eine Delle 51 bildet.

Figur 5c zeigt ein Ausführungsbeispiel, bei dem der Behälter 12 seitlich abgeplattet ist und dadurch die Schmalseiten 48 bildet.

Die möglichen Ausdehnungen der Verformung in Längsrichtung zeigt Figur 6a bis 6d anhand von Beispielen mit nicht erfindungsgemäß geformten Oberkanten der Elektrode 18.

Die Delle kann lokal und punktuell sein, wie in Figur 6a gezeigt, oder über eine größere axiale Länge als Einschnürung 52 ausgedehnt sein, siehe Figur 6b. Dabei sitzt bevorzugt eine externe Elektrode 35 gerade in Höhe der Delle 51 oder Einschnürung 52. Mit einer derartigen Anordnung lässt sich besonders zuverlässig eine Reduzierung der Zündspannung für den UV-Enhancer erreichen.

Figur 6c zeigt ein weiteres Beispiel eines UV-Enhancers, bei dem ein minimaler Abstand im Bereich der abgeflachten Stirnseite 55 des Behälters angestrebt ist. Dabei ist die Stirnseite extra stark abgeflacht, um mit dem dort endenden Folienrand 24 (quer zur axialen Länge des Behälters verstanden) über dessen gesamte Länge in Kontakt zu sein. Die Folie ist hier im wesentlichen gerade ohne Biegung.

In Figur 6d ist die Kuppel 25 tropfenartig verdickt und die Elektrode 18 ist als Folie bis in die Kuppel 25 hinein geführt. In diesen beiden Fällen wird die externe Elektrode 35 an die Stirnseite 24 bzw. konvexe Kuppel 25 angelegt. Die Folie ist hier im wesentlichen gerade ohne Biegung.

In einem weiteren Ausführungsbeispiel ist die Elektrode 18 so gestaltet, dass sie selbst hohe Feldstärken begünstigt, indem sie Teilbereiche mit scharfen Folienkanten aufweist.

Des weiteren kann der Folienrand gezielt geformt werden. Konkrete Beispiele mit nicht erfindungsgemäß geformten Oberkanten der Elektrode 18 sind in Figur 7a bis 7d gezeigt.

Die hohe Feldstärke kann durch eine dreieckförmige Gestaltung 60 des Folienrands gemäß Figur 7a, durch rechteck-förmige Gestaltung 61, siehe Figur 7b, oder halbkreisförmige Ausschnitte 62, siehe Figur 7c, oder schlitze 63, siehe Figur 7d, erreicht werden.

Ein Versatz oder schräge Ausrichtung, wie bei einem Sägeblatt bekannt, ist außerdem möglich.

Typisch wird als Elektrode eine Folie aus Molybdän verwendet, die insbesondere mit die Elektronenaustrittsarbeit erniedrigenden Substanzen dotiert ist. insbesondere eignet sich dazu ein Oxid von Yttrium, Cer oder Lanthan. konkrete Ausführungsbeispiele sind eine Dotierung mit 0,5 bis 0,7 Gew.-% Y2O3, gemischte Oxide Ce2O3/Y2O3 oder sogar Mischungen Ce2O3/Y2O3/La2O3 verwendet werden.

Zusätzlich kann die Mo-Folie zur Erniedrigung der Zündspannung mit metallischen Legierungen, die insbesondere mindestens ein Element aus der Gruppe Ru, Ti, Ta, Nb, enthalten, oder mit keramischen Schichten, die insbesondere aus der Gruppe Nitride, Oxide, Silizide ausgewählt sind, oder auch mit anderen leicht ionisierbaren Materialien, insbesondere Wolframmaterial mit sehr hohem Kaliumgehalt, etc., beschichtet werden.

Außerdem hat es sich als vorteilhaft erweisen, zumindest einen Teil der Folie im Innenraum aufzurauhen, insbesondere durch Sandstrahlen. Dies verbessert die Zündfähigkeit aufgrund der dadurch erzeugten Mikrospitzen.

Während herkömmliche UV-Enhancer üblicherweise eine Zündspannung von typisch 3,5 kV erfordern, kann eine erfindungsgemäße Ausführungsform die Zündspannung auf Werte von typisch bis herab zu 1 kV absenken.

Füllungen mit halogenidhaltigen Füllgasen, insbesondere Edelgase mit Halogen verhindern eine Schwärzung über die Lebensdauer. Sie erhöhen außerdem den Anteil der Excimer-Strahlung. Konkrete beispiele sind Argon mit C12 oder Br2 oder J2. es reicht aber auch reines Argon als Füllgas. Es kann insbesondere ein halogenidhaltiger Zusatz wie Dibrommethan (DBM) verwendet werden. Ein konkretes Beispiel ist Argon mit einem Zusatz von 2000 bis 10000 ppm DBM.

## Patentansprüche

1. Hochdruckentladungslampe (1) mit Zündhilfe, mit einem Entladungsgefäß (2), das in einem Außenkolben (3) untergebracht ist, wobei als Zündhilfe ein UV-Enhancer (10) im Außenkolben(3) untergebracht ist, wobei der UV-Enhancer (10) einen UV-transparenten dosenartigen Behälter (12) mit Innenwand und Stirnseite und Längsachse aufweist, wobei der Behälter (12) mit seiner Innenwand einen Hohlraum (17) umschließt, der mit einem Gas gefüllt ist, das UV-Strahlung abstrahlen kann, wobei im Hohlraum (17) eine innere folienartige Elektrode (38), die einen stirnseitigen Rand (42) besitzt, so untergebracht ist, dass zumindest ein Teil des stirnseitigen Rands (42) der Stirnseite des Behälters zumindest nahekommt, und wobei eine externe Elektrode (9) außen in der Nähe des Behälters (12) angebracht ist, **dadurch gekennzeichnet, dass** die folienartige Elektrode (38) an ihrer Stirnseite zugespitzt ist.

2. Hochdruckentladungslampe nach Anspruch 1, **dadurch gekennzeichnet, dass** die folienartige Elektrode (38) in dem Hohlraum sich im wesentlichen parallel der Längsachse erstreckt.

3. Hochdruckentladungslampe nach Anspruch 1, **dadurch gekennzeichnet, dass** die Länge LF der Elektrode in dem Hohlraum relativ zur axialen Länge L des Innenvolumens des Behälters mindestens 0,9 beträgt und bevorzugt mindestens 1,0.

4. Hochdruckentladungslampe nach Anspruch 3, **dadurch gekennzeichnet, dass** die Länge LF der Folie die Länge des Hohlraums übersteigt.

5. Hochdruckentladungslampe nach Anspruch 4, **dadurch gekennzeichnet, dass** die Stirnseite der Folie die Stirnseite des Behälters zumindest lokal berührt oder zumindest lokal in der Stirnseite des Behälters fixiert ist, wobei die Stirnseite des Behälters abgeflacht oder als Kuppel konkav oder konvex gewölbt ist.

6. Hochdruckentladungslampe nach Anspruch 1, **dadurch gekennzeichnet, dass** die Breite der Folie deutlich kleiner als der Innendurchmesser des Behälters ist.

7. Hochdruckentladungslampe nach Anspruch 1, **dadurch gekennzeichnet, dass** die Folie (38) gefaltet ist, so dass sie parallel der Längsachse mindestens eine Biegung oder einen Knick (40) aufweist.

8. Hochdruckentladungslampe nach Anspruch 1, **dadurch gekennzeichnet, dass** der Behälter (12) zylindrisch ist.

## Claims

1. High-pressure discharge lamp (1) having an ignition aid, having a discharge vessel (2) which is fitted in an outer bulb (3), wherein a UV enhancer (10) is fitted as an ignition aid in the outer bulb (3), wherein the UV enhancer (10) comprises a UV-transparent can-like container (12) having an inner wall and end side and longitudinal axis, the container (12) enclosing with its inner wall a cavity (17) which is filled with a gas that can emit UV radiation, wherein an inner foil-like electrode (38), which has an end-side edge (42), is fitted in the cavity (17) in such a way that at least part of the end-side edge (42) at least lies close to the end side of the container, and wherein an external electrode (9) is applied externally in the vicinity of the container (12), **characterized in that** the foil-like electrode (38) is pointed at its end side.

2. High-pressure discharge lamp according to Claim 1, **characterized in that** the foil-like electrode (38) extends essentially parallel to the longitudinal axis in the cavity.

3. High-pressure discharge lamp according to Claim 1, **characterized in that** the length LF of the electrode in the cavity relative to the axial length L of the inner volume of the container is at least 0.9, and preferably at least 1.0.

4. High-pressure discharge lamp according to Claim 3, **characterized in that** the length LF of the foil exceeds the length of the cavity.

5. High-pressure discharge lamp according to Claim 4, **characterized in that** the end side of the foil at least locally touches the end side of the container or is fixed at least locally in the end side of the container, wherein the end side of the container is flattened or is concavely or convexly curved in the form of a dome.

6. High-pressure discharge lamp according to Claim 1, **characterized in that** the width of the foil is much smaller than the inner diameter of the container.

7. High-pressure discharge lamp according to Claim 1, **characterized in that** the foil (38) is folded in such a way that it has at least one bend or kink (40) parallel to the longitudinal axis.

8. High-pressure discharge lamp according to Claim 1, **characterized in that** the container (12) is cylindrical.

## Revendications

1. Lampe à décharge à haute pression (1) dotée d'un dispositif d'aide à l'amorçage, avec un vase à décharge (2) hébergé dans une coupelle extérieure (3), dans laquelle un amplificateur UV (10) est hébergé dans la coupelle extérieure (3) en tant que dispositif d'aide à l'amorçage, dans laquelle l'amplificateur UV (10) présente un récipient (12) de type capsule transparent aux UV avec une paroi intérieure et une face frontale et un axe longitudinal, dans laquelle le récipient (12), avec sa paroi intérieure, enferme une cavité (17), ladite cavité étant remplie d'un gaz pouvant émettre un rayonnement UV, dans laquelle, dans la cavité (17), une électrode intérieure (38) de type feuille, qui possède un bord frontal (42), est hébergée de telle manière qu'au moins une partie du bord frontal (42) se trouve au moins à proximité de la face frontale du récipient, et dans laquelle une électrode externe (9) est fixée à l'extérieur à proximité du récipient (12), **caractérisée en ce que** l'électrode (38) de type feuille est taillée en pointe au niveau de sa face frontale.

2. Lampe à décharge à haute pression selon la revendication 1, **caractérisée en ce que** l'électrode (38) de type feuille s'étend dans la cavité de manière essentiellement parallèle à l'axe longitudinal.

3. Lampe à décharge à haute pression selon la revendication 1, **caractérisée en ce que** la longueur LF de l'électrode dans la cavité par rapport à la longueur axiale L du volume intérieur du récipient est d'au moins 0,9 et de manière préférée d'au moins 1,0.

4. Lampe à décharge à haute pression selon la revendication 3, **caractérisée en ce que** la longueur LF de la feuille dépasse la longueur de la cavité.

5. Lampe à décharge à haute pression selon la revendication 4, **caractérisée en ce que** la face frontale de la feuille touche au moins localement la face frontale du récipient ou est fixée au moins localement dans la face frontale du récipient, dans laquelle la face frontale du récipient est aplatie ou est courbée concave ou convexe sous forme de coupelle.

6. Lampe à décharge à haute pression selon la revendication 1, **caractérisée en ce que** la largeur de la feuille est nettement plus petite que le diamètre intérieur du récipient.

7. Lampe à décharge à haute pression selon la revendication 1, **caractérisée en ce que** la feuille (38) est pliée de sorte qu'elle présente au moins un recourbement ou un coude (40) parallèlement à l'axe longitudinal.

8. Lampe à décharge à haute pression selon la revendication 1, **caractérisée en ce que** le récipient (12) est cylindrique.
